# EUROPÄISCHE PATENTSCHRIFT

(11) **EP 1 244 767 B1**
(45) Veröffentlichungstag und Bekanntmachung des Hinweises auf die Patenterteilung: **09.11.2005**
(21) Anmeldenummer: 00993723.6
(22) Anmeldetag: 27.12.2000
(51) Int. Cl.: C11D 17/00

(54) **ZUSAMMENSETZUNG IN FORM EINER TABLETTE FÜR DIE GESCHIRRSPÜLMASCHINE**
COMPOSITION PROVIDED IN THE FORM OF A TABLET FOR A DISHWASHING MACHINE
COMPOSITION SOUS FORME DE TABLETTES POUR LAVE-VAISSELLE

(30) Priorität: 29.12.1999 DE 19963570
(43) Veröffentlichungstag der Anmeldung: 02.10.2002
(73) Patentinhaber: Reckitt Benckiser N.V., 2132 NZ Hoofddorp (NL)
(72) Erfinder: WÄSCHENBACH, Guido, Oakland, NJ 07436 (US); MAGG, Harald, 68526 Ladenburg (DE); NEERGAARD, Richard, 1070 Brussels (BE); CARBONELL, Enric, E-08017 Barcelona (ES); WIEDEMANN, Ralf, 64347 Griesheim (DE)
(74) Vertreter: Bowers, Craig Malcolm
(86) Internationale Anmeldenummer: PCT/EP2000/013277
(87) Internationale Veröffentlichungsnummer: WO 2001/049816

(56) Entgegenhaltungen:
- EP-A- 0 055 100
- EP-A- 0 481 547
- WO-A-00/06688
- WO-A-00/52127
- WO-A-98/55590
- WO-A-99/24548

## Beschreibung

Die vorliegende Erfindung betrifft eine Zusammensetzung zur Verwendung in eine Geschirrspülmaschine mit einer Basiszusammensetzung in Form einer Tablette.

Obgleich moderne Geschirrspülmaschinen in den meisten Fällen eine Vielzahl von unterschiedlichen Spülprogrammen besitzen, die sich in Dauer und Temperatur der einzelnen Spülgängen unterscheiden, bestehen alle im wesentlichen aus den folgenden Grundschritten:

Vorspülgang: Hauptreinigungsgang; ein oder mehrere Zwischenspülgänge; ein Klarspülgang; und Trocknung. Im Verlauf eines Geschirrspülzyklus werden dabei eine Reihe von Produkten in die Geschirrspülmaschine zudosiert, um die jeweilige Zyklusstufe zu unterstützen. So wird, z.B., das eigentliche Maschinengeschirrspülmittel, das die Reinigungswirkung entfalten soll, zu Beginn des Hauptreinigungsgangs zugesetzt. Im Klarspülgang kommen spezielle Mittel zum Einsatz, z.B. Klarspüler. Klarspüler sollen verhindern, daß beim Spülen mit Wasser Wassertröpfchcn auf dem Spülgut zurückbleiben, die nach Antrocknen Flecken aus in den Tropfen gelösten/dispergierten Substanzen, insbesondere Salzen, zurücklassen.

Neben dem Maschinengeschirrspülmittel und dem Klarspüler können weitere Mittel im Verlaufe eines Geschirrspülzyklus zum Einsatz kommen, z.B. Mittel mit antibakterieller Aktivität (z.B. kationische Verbindungen oder Triclosan), Silberschutzmittel (z.B. Benzotriatol), Duftmittel (Duftstoffe, Parfüm), Bleichmittel/Desinfektionsmittel (z.B. Chlorbleiche), Geruchsmaskierungsmittel (z.B. Polyvinylpyrrolidon), Antibelagmittel und Enzyme (z.B. Lipase zur Entfernung von Fettablagerungen im Geschirrspüler).

Aus dem Stand der Technik sind tablettenförmige Maschinengeschirrspülmittel bekannt, die in einer Vielzahl von unterschiedlichen Ausführungsformen vorliegen können.

Auf besonderes Interesse und ständig wachsende Akzeptanz im Markt sind in der letzten Zeit vor allem mehrphasige tablettenförmige Maschinengeschirrspülmittel gestoßen.

So ist z.B. aus der DE 197 58 171 (Henkel) ein Geschirrspülmittelformkörper mit spezifischem Volumenverhältnis bekannt, wobei in einem definierten Bereich des Formkörpers bevorzugt die Gesamtmenge eines vorhandenen Inhaltsstoffes enthalten ist. Der definierte Bereich ist hierbei nicht größer als 40 Vol-%. des Gesamtformkörpervolumens. Eine bevorzugte Ausführungsform dieses Formkörpers zeigt eine Mulde in einer Tablette, wobei diese Mulde den Inhaltsstoff beinhaltet. Die Herstellung erfolgt insbesondere so, daß man eine Vertiefung in einen Formkörper prägt und diese Vertiefung z.B. mit einem flüssigen Gemisch aus Paraffin und einem Wirkstoff befüllt.

Aus der DE 298 23 505 (Henkel) ist ein Wasch- und Reinigungsmittelformkörper aus verpreßtem teilchenförmigen Material bekannt, der einen Kern und einen diesen Kern umschließenden Mantel umfaßt, wobei die besondere Konturlinie des Kerns dem Formkörper eine besondere Stabilität verleiht.

Ein Reinigungsmittelformkörper aus einer verpreßten Phase und einer nicht verpreßten Phase ist z.B. aus der WO 99/24548 (Procter & Gamble) bekannt. Danach umfaßt die Reinigungsmitteltablette einen verpreßten Basiskörper mit wenigstens einer Mulde und einem nicht verpreßten, gelartigen Teil, welcher in der wenigstens einen Mulde angeordnet ist, wobei der gelartige Teil unterschiedlichste Inhaltsstoffe enthalten kann und die beiden Phasen sich zeitlich versetzt in dem Geschirrspülzyklus auflösen. Die gelartige, nicht verpreßte Phase löst sich dabei langsamer auf als der verpreßte Basisgrundkörper.

Aus der - etwa zeitgleichen - WO 99/27067 (Procter & Gamble) ist eine Reinigungsmitteltablette bekannt, bei der sich hingegen der verpreßte Grundkörper schneller auflöst als die gelartige, nicht verpreßte zweite Phase.

Der Erfindung lag daher die Aufgabe zugrunde, eine Zusammensetzung zur Verwendung in eine Geschirrspülmaschine mit einer Basiszusammensetzung in Form einer Tablette zu entwickeln , die eine höhere Flexibilität hinsichtlich der Herstellung der Zusammensetzung sowie eine verbesserte Steuerung des Freisetzungsprofils der Inhaltsstoffe der Zusammensetzung im Verlauf des Geschirrspülzyklus liefert.

Erfindungsgemäß wird die Aufgabe gelöst durch eine Zusammensetzung zur Verwendung in einer Geschirrspülmaschine mit einer Basiszusammensetzung in Form einer Tablette, gekennzeichnet durch mindestens zwei in oder an der Tablette angeordnete Teilchen, in denen jeweils wenigstens eine funktionelle Substanz konzentriert ist, um durch Auflösung des jeweiligen Teilchens zu einem festgelegten Zeitpunkt im Geschirrspülzyklus freigesetzt zu werden, wobei die Teilchen mit wenigstens zwei unterschiedlichen Verfahren hergestellt sind, wobei mindestens ein Teilchen in einer verpreßten Form vorliegt und mindestens ein anderes Teilchen in einer unverpreßten Form vorliegt.

Ferner wird erfindungsgemäß vorgeschlagen, daß mindestens ein Teilchen eine im wesentlichen vollständige Umhüllung aufweist, die aufgrund äußerer Parameter in der Geschirrspülmaschine, wie z.B. Temperatur und/oder pH-Wert, auflösbar ist.

Weiterhin ist bevorzugt um die Umhüllung herum eine zusätzliche wasserlösliche Schutzumhüllung vorgesehen.

Dabei wird in einer bevorzugten Ausführungsform vorgeschlagen, daß wenigstens ein Teilchen wenigstens eine Substanz umfaßt, die ihre Funktion im wesentlichen im Klarspülgang der Geschirrspülmaschine entfaltet, und wenigstens ein anderes Teilchen wenigstens eine Substanz umfaßt, die Kalkablagerungen in der Geschirrspülmaschine oder auf Spülgut verhindert.

Schließlich wird mit der Erfindung vorgeschlagen, daß die einzelnen Teilchen Mittel mit antibakterieller Aktivität, Silberschutzmittel, Duftstoffe, Bleichmittel/Desinfektionsmittel, Geruchsmaskierungsmittel, Antibelagmittel und/oder Enzyme getrennt oder in jeder beliebigen Kombination umfassen.

Die erfindungsgemäße Zusammensetzung zeichnet sich dadurch aus, daß sie hervorragende Ergebnisse bei der Verwendung in einer Geschirrspülmaschine liefert, insbesondere die exakte Steuerung der Freisetzung der einzelnen Inhaltsstoffe ermöglicht. Zudem ist eine höhere Flexibilität in der Produktion vorhanden. Die Basiszusammensetzung der Tablette wird während des Hauptreinigungsganges gelöst und kann ihre entsprechende beabsichtigte Wirkung entfalten. Die an der Tablette angeordneten Teilchen enthalten die Substanzen mit den gewünschten weiteren Funktionalitäten, die im Verlauf des Geschirrspülzyklus zu festgelegten Zeitpunkten freigesetzt werden sollen.

Weisen die Substanzen in den Teilchen eine Umhüllung auf, so kann diese durch die Änderung des pH-Werts oder der Temperatur im Verlaufe des Geschirrspülzyklus aufgelöst werden und der umhüllte Inhaltsstoff kann zu einem festgelegten Zeitpunkt freigesetzt werden.

Ohne hierauf beschränkt werden zu wollen, besteht eine bevorzugte Ausführungsform in einer Tablette mit zwei darin oder daran angeordneten Teilchen, wobei das eine Teilchen durch Verpressen hergestellt ist und beispielsweise ein oder mehrere Enzyme zusammen mit einem Sprudelsystem aus z.B. Natriumbicarbonat und Zitronensäure enthält, d.h. bei Kontakt mit Wasser unter Sprudeln schnell in Lösung geht, während das andere Teilchen in unverpreßter Form vorliegt, z.B. durch Extrusion/Sphäronisierung oder ähnliche Verfahren hergestellt, und eine oder mehrere klarspülaktive Substanzen enthält, zusammen mit einem lösungsverzögernden Wachs oder einer Umhüllung, die sich erst bei Absinken des pH-Wertes im Klarspülgang auflöst.

Sofern nicht die Zudosierung durch spezielle Dosierhilfen vorgesehen ist, die die erfindungsgemäßen Teilchen zurückhalten können, sollten die erfindungsgemäßen Teilchen so groß gewählt werden, daß sie zumindest nicht in signifikantem Umfang aus der Geschirrspülmaschine ausgetragen werden, bevor sie ihre Inhaltsstoffe zu den festgelegten Zeitpunkten im Geschirrspülzyklus freigeben sollen.

Die Erfindung wird nunmehr detailliert anhand der folgenden Beispielen, die durch die beigefügte Zeichnung veranschaulicht sind, beschrieben. In der Zeichnung zeigen:
- Fig. 1: eine erste Ausführungsform der erfindungsgemäßen Zusammensetzung im Querschnitt;
- Fig. 2: eine zweite Ausführungsform der erfindungsgemäßen Zusammensetzung im Querschnitt; und
- Fig. 3: eine dritte Ausführungsform der erfindungsgemäßen Zusammensetzung im Querschnitt.

Fig. 1 zeigt eine Tablette 1, die als Zweischichttablette mit einer unteren Schicht 2 und einer oberen Schicht 3 ausgebildet ist. Beispielsweise kann als Grundlage eine der üblichen, kommerziell vertriebenen Zweischichttabletten verwendet werden, bei der die beiden Schichten üblicherweise eine unterschiedliche Zusammensetzung aufweisen und unterschiedlich eingefärbt sind.

In der oberen Schicht 3 und der unteren Schicht 2 sind Mulden 4 so ausgebildet, daß bei einem Übereinandersetzen der unteren Schicht 2 und der oberen Schicht 3 zwei Hohlräume 5 ausgebildet werden, in denen jeweils ein Teilchen 6 bzw. ein Teilchen 7 aufgenommen ist. Diese beiden Teilchen sind dabei nach unterschiedlichen Verfahren hergestellt. So kann z.B. das Teilchen 6 in einem nicht verpreßten, z.B. gelartigen, Zustand vorliegen, wohingegen das Teilchen 7 in einer verpreßten Form vorliegen kann. Die Teilchen 6 und 7 können beispielsweise durch einen Kleber in der Mulde 4 fixiert sein. Dem Fachmann wird ohne weiteres offensichtlich, daß die Anzahl der Mulden 4, deren Anordnung und insbesondere die Form und Anzahl der Teilchen nicht auf die in Fig. 1 gezeigte Ausführungsform beschränkt sein muß.

In der gezeigten Ausführungsform sind die Teilchen 6 und 7 mit einer Umhüllungsschicht 8, 9 dargestellt, wobei darauf hinzuweisen ist, daß es sich sowohl bei dieser Darstellung als auch in den Darstellungen von Fig. 2 und Fig. 3 aus Veranschaulichungsgründen nicht um maßstabgerechte Darstellungen handelt.

Die Umhüllungen 8 und 9 können dabei aus verschiedenen oder gleichen Materialien hergestellt sein. Die Materialien der Umhüllungsschicht 8 bzw. 9 können dabei, z.B., so gewählt werden, daß sie sich in Abhängigkeit von äußeren Parametern in der Geschirrspülmaschine, z.B. des pH-Werts und der Temperatur, auflösen, und somit eine Freigabe der Inhaltsstoffe der Teilchen 6, 7 zu festgelegten Zeitpunkten im Geschirrspülzyklus ermöglichen. Die in Fig. 1 dargestellte Ausführungsform veranschaulicht die Möglichkeit, das Freisetzungsprofil verschiedener Inhaltsstoffe in der Zusammensetzung zur Verwendung in einer Geschirrspülmaschine genauestens steuern zu können. Darüber hinaus ermöglicht die Auftrennung einzelner Inhaltsstoffe in unterschiedliche Teilchen eine höhere Flexibilität bei der Herstellung dieser Zusammensetzungen. Die Auftrennung von Inhaltsstoffen in unterschiedlichen Teilchen verhindert auch das Zusammentreffen von im wesentlichen unverträglichen Inhaltsstoffen, was die Funktion und die Reaktivität der einzelnen Inhaltsstoffe schützt. Von hoher Bedeutung für eine hohe Flexibilität im Herstellungsverfahren sowie für eine genaue Steuerung des Freisetzungsprofils ist, daß die Teilchen mit unterschiedlichen Verfahren hergestellt worden sind.

Fig. 2 beschreibt eine weitere Ausführungsform der erfindungsgemäßen Zusammensetzung, bei der die Tablette 1 nur aus einer einzigen Schicht 2 besteht, in der zwei Mulden 4 ausgebildet sind, die zur Aufnahme entsprechender Teilchen 6 und 7 dienen. Die beiden Teilchen 6 und 7 sind bezüglich ihrer Herstellungsverfahren unterschiedlich, sind mit einem Kleber an der Mulde fixiert, und sind den Teilchen 6 und 7 aus Fig. 1 ansonsten analog. Teilchen 7 weist eine zusätzliche wasserlösliche Schutzumhüllung 10 auf, um die Umhüllung 9 während Lagerung und Transport zu schützen. Die Schutzumhüllung 10 wird sich während der Auflösung der Tablette 1 im wesentlichen bereits im Hauptspülgang der Geschirrspülmaschine auflösen.

In Fig. 3 ist eine weitere Ausführungsform der erfindungsgemäßen Zusammensetzung gezeigt. Wiederum besteht die Tablette 1 nur aus einer einzigen Schicht 2. In dieser Ausführungsform ist ein verpreßtes Teilchen 6 mit einer Umhüllungsschicht 8 auf der einen Längsseite der Tablette 1 angeordnet, wohingegen das Teilchen 7, das nicht verpreßt ist, mit einer Umhüllungsschicht 9' in einer Mulde 4' auf der anderen Längsseite der Tablette 1 fixiert ist. Die unterschiedlichen Mulden 4, 4' können durch entsprechende Preßformung der Basiszusammensetzung der Tablette 1 hergestellt werden. Diese Ausführungsform zeigt, daß die Anordnung der Teilchen in oder an der Tablette beliebigen Positionen der Tablette 1 möglich ist; ebenso ist die Gestalt der Teilchen völlig frei wählbar.

Obgleich in den dargestellten Ausführungsformen jeweils nur zwei voneinander getrennte Teilchen dargestellt worden sind, sind im Rahmen der vorliegenden Erfindung noch weitere konkrete Ausführungsformen möglich, wie beispielsweise mehr als zwei Teilchen oder eines der Teilchen eingebettet in das andere Teilchen (oder in anderer Weise damit verbunden).

Die in der vorstehenden Beschreibung, den Ansprüchen sowie in den Zeichnungen offenbarten Merkmale der Erfindung können sowohl einzeln als auch in beliebiger Kombination für die Verwirklichung der Erfindung in ihren verschiedenen Ausführungsformen wesentlich sein.

## Patentansprüche

1. Zusammensetzung zur Verwendung in einer Geschirrspülmaschine mit einer Basiszusammensetzung in Form einer Tablette, **gekennzeichnet durch** mindestens zwei in oder an der Tablette (1) angeordnete Teilchen (6, 7, 7'), in denen jeweils wenigstens eine funktionelle Substanz jeweils konzentriert ist, um **durch** Auflösung des jeweiligen Teilchens (6, 7, 7') zu einen festgelegten Zeitpunkt im Geschirrspülzyklus freigesetzt zu werden, wobei die Teilchen (6, 7, 7') mit wenigstens zwei unterschiedlichen Verfahren hergestellt sind, **dadurch gekennzeichnet, daß** mindestens ein Teilchen (7, 7) in einer verpreßten Form vorliegt und mindestens ein anderes Teilchen (6) in einer unverpreßten Form vorliegt.

2. Zusammensetzung nach Anspruch 1, **dadurch gekennzeichnet, daß** mindestens ein Teilchen (6, 7, 7') eine im wesentlichen vollständige Umhüllung (8, 9) aufweist, die aufgrund äußerer Parameter in der Geschirrspülmaschine, wie z.B. Temperatur und/oder pH-Wert, aufösbar ist.

3. Zusarmmensetzung nach Anspruch 2, **dadurch gekennzeichnet, daß** um die Umhüllung (8, 9) herum eine zusätzliche im wesentlichen wasserlösliche Schutzumhüllung (10) vorgesehen ist.

4. Zusammensetzung nach einem der vorangehenden Ansprüche, **dadurch gekennzeichnet, daß** wenigstens ein Teilchen (6, 7, 7') wenigstens eine Substanz umfaßt, die ihre Funktion im wesentlichen im Klarspülgang der Geschirrspülmaschine entfaltet, und wenigstens ein anderes Teilchen (6, 7, 7') wenigstens eine Substanz umfaßt, die Kalkablagerungen in der Geschirrspülmaschine oder auf Spülgut verhindert.

5. Zusammensetzung nach einem der vorangehenden Ansprüche, **dadurch gekennzeichnet, daß** die einzelnen Teilchen (6, 7, 7') Mittel mit antibakterieller Aktivität, Silberschutzmittel, Duftstoffe, Bleichmittel/Desinfektionsmittel, Geruchsmaskierungsmittel, Antibelagmittel und/oder Enzyme getrennt oder in jeder beliebigen Kombination umfassen.

## Claims

1. A composition for use in a dishwasher, consisting of a basic composition in the form of a tablet, **characterised by** at least two constituent elements (6, 7, 7') arranged in or on the tablet (1), each of which shall contain a concentration of an active agent which shall be released upon the dissolution of the element concerned (6, 7, 7') at a specific point in the dishwashing cycle, whereby the said constituent elements (6, 7, 7') shall be produced by at least two different methods, **characterised in that** at least one element (7, 7') shall be present in compacted form, and at least one other element (6) shall be present in non-compacted form.

2. A composition in accordance with Claim 1, **characterised in that** at least one constituent element (6, 7, 7') shall be enclosed in a substantially complete coating (8, 9) which shall dissolve in response to external parameters in the dishwasher, such as temperature and/or pH value.

3. A composition in accordance with Claim 2, **characterised in that** the coating (8,9) shall be enclosed in an additional and substantially water-soluble protective coating (10).

4. A composition in accordance with one of the above claims, **characterised in that** at least one constituent element (6, 7, 7') shall incorporate at least one substance, the operation of which shall substantially be deployed in the rinsing system of the dishwasher, and at least one other constituent element (6, 7, 7') shall incorporate at least one substance for the prevention of the formation of lime scale deposits in the dishwasher or on the items washed.

5. A composition in accordance with one of the above claims, **characterised in that** the constituent elements (6, 7, 7') shall incorporate anti-bacterial agents, silverware protection agents, perfumes, bleaches/disinfectants, odour coverage agents, anti-soiling agents and/or enzymes, either separately or in any composition desired.

## Revendications

1. Composition destinée à être utilisée dans un lave-vaisselle, dotée d'une composition de base sous forme d'une tablette, **caractérisée par** au moins deux particules (6, 7, 7') disposées dans ou sur la tablette (1), particules dans lesquelles est concentrée respectivement au moins une substance fonctionnelle, afin d'être libérée, lorsque la particule respective (6, 7, 7') se dissout à un moment déterminé au cours du cycle de lavage, les particules (6, 7, 7') étant fabriquées par au moins deux procédés différents, **caractérisée en ce qu'**au moins une particule (7, 7') est présente sous une forme comprimée et au moins une autre particule (6) est présente sous une forme non comprimée.

2. Composition selon la revendication 1, **caractérisée en ce qu'**au moins une particule (6, 7, 7') comprend un enrobage (8, 9) sensiblement intégral, qui peut être dissous du fait de paramètres extérieurs au lave-vaisselle, comme par exemple la température et/ou le pH.

3. Composition selon la revendication 2, **caractérisée en ce qu'**un enrobage de protection (10) additionnel sensiblement soluble dans l'eau est prévu autour de l'enrobage (9).

4. Composition selon l'une des revendications précédentes, **caractérisée en ce qu'**au moins une particule (6, 7, 7') comporte au moins une substance, qui exerce son effet sensiblement au cours du processus de rinçage du lave-vaisselle, et au moins une autre particule (6, 7, 7') comporte au moins une substance, qui empêche le calcaire de se déposer dans le lave-vaisselle ou sur un article destiné à être nettoyé.

5. Composition selon l'une des revendications précédentes, **caractérisée en ce que** les particules individuelles (6, 7, 7') comportent des moyens dotés d'une action antibactérienne, des moyens de protection de l'argenterie, des parfums, des agents de blanchiment/désinfectants, des moyens de masquage de l'odeur, des moyens anti-incrustation et/ou des enzymes de façon séparée ou dans une combinaison quelconque.
